# EUROPÄISCHE PATENTANMELDUNG

(11) **EP 3 023 726 A1**
(43) Veröffentlichungstag der Anmeldung: **25.05.2016**
(21) Anmeldenummer: 15195066.4
(22) Anmeldetag: 18.11.2015
(51) Int. Cl.: F28F 1/32

(54) **KÄLTEGERÄT MIT ZWANGSDURCHLÜFTETEM VERDAMPFER**

(30) Priorität: 19.11.2014 DE 102014223571
(71) Anmelder: BSH Hausgeräte GmbH, 81739 München (DE)
(72) Erfinder: Lindenmayer, Uli, 89168 Niederstotzingen (DE); Feinauer, Adolf, 89537 Giengen (DE); Wiedenmann, Felix, 89522 Heidenheim (DE); Schechinger, Simon, 89522 Heidenheim (DE); Ihle, Hans, 89537 Giengen (DE); Mehner, Reinhard, 04720 Döbeln (DE); Spiegel, Christian, 89073 Ulm (DE)

(57) **Zusammenfassung**

Bei einem Kältegerät mit einem in einer Verdampferkammer (1) angeordneten, zwangsdurchlüfteten Verdampfer (8) liegt eine elastisch verformbare Ausgleichsschicht (20) auf einer oberen Flanke des Verdampfers (8) auf und erstreckt sich über zwei einander gegenüberliegende Hauptseiten (15, 16) des Verdampfers (8).

## Beschreibung

Die vorliegende Erfindung betrifft ein Kältegerät mit einem in einer Verdampferkammer angeordneten, zum Kühlen von einer oder mehreren Lagerkammern des Kältegeräts zwangsdurchlüfteten Verdampfer.

Der Verdampfer ist im Betrieb Temperaturschwankungen ausgesetzt, die ihn schrumpfen und wieder expandieren lassen. Dabei kann es zu ruckartigen Bewegungen kommen, die als Knackgeräusche außerhalb des Kältegeräts hörbar werden. Um derartige Geräusche zu bekämpfen, ist es bekannt, Wände der Verdampferkammer wenigstens zum Teil aus expandiertem Polystyrol zu fertigen. Dieses Material ist in der Lage, temperaturbedingten Größenveränderungen des Verdampfers in begrenztem Umfang nachzugeben, so dass die ruckartigen Bewegungen seltener auftreten; überdies weist es eine schalldämpfende Wirkung auf.

Es zeigt sich jedoch, dass sich Knackgeräusche auf diese Weise nicht vollständig unterdrücken lassen. Außerdem benötigt das expandierte Polystyrol, um die für eine Wand der Verdampferkammer erforderliche mechanische Stabilität zu erreichen, eine nicht vernachlässigbare Wandstärke, die vom nutzbaren Volumen des Kältegeräts abgeht.

Aufgabe der vorliegenden Erfindung ist, ein Kältegerät zu schaffen, das eine gute Unterdrückung von Knackgeräuschen des Verdampfers bei vermindertem Platzbedarf ermöglicht.

Die Aufgabe wird gelöst, indem bei einem Kältegerät mit einem in einer Verdampferkammer angeordneten, zwangsdurchlüfteten Verdampfer eine elastisch verformbare Ausgleichsschicht auf einer oberen Flanke des Verdampfers aufliegt und sich über zwei einander gegenüberliegende Hauptseiten des Verdampfers erstreckt.

Indem die Ausgleichsschicht die Hauptseiten des Verdampfers von diesen gegenüberliegenden Wänden der Verdampferkammer trennt, behindert sie die Ausbildung von Eisbrücken zwischen den Wänden und dem Verdampfer, die bei Temperaturschwankungen brechen und dadurch Geräusche erzeugen könnten. Die Ausgleichsschicht selber kann die thermischen Dehnungs- und Schrumpfungsbewegungen des Verdampfers durch eine Scherverformung kontinuierlich und geräuschlos nachgeben.

Um die Bildung derartiger Eisbrücken komplett zu unterbinden, sollte die Ausgleichsschicht die Hauptseiten des Verdampfers auf ihrer gesamten Ausdehnung überdecken.

Die Ausgleichsschicht kann zwischen den Hauptseiten des Verdampfers und den gegenüberliegenden Wänden der Verdampferkammer geklemmt sein. Doch selbst wenn zwischen der Ausgleichsschicht einerseits und dem Verdampfer oder der Wand der Verdampferkammer andererseits ein Zwischenraum vorhanden sein sollte und dieser mit Eis gefüllt sein sollte, wäre dieses Eis durch die Ausgleichsschicht von Scherbeanspruchung weitgehend entlastet, so dass keine Knackgeräusche erzeugt werden.

In der Praxis ist eine Stärke der Ausgleichsschicht von bis zu 2 mm ausreichend. Aufgrund der Nachgiebigkeit des Materials der Ausgleichsschicht ist eine Stärke von mindestens 0,5 Millimeter bevorzugt, um eine gute Handhabbarkeit der Ausgleichsschicht beim Zusammenbau des Kältegeräts zu gewährleisten.

Als Verdampfer kommt bei einem Kältegerät mit von der Lagerkammer (oder den Lagerkammern) abgesetzter Verdampferkammer insbesondere ein Lamellenverdampfer in Betracht, wobei Lamellen des Verdampfers sich von der einen Hauptseite des Verdampfers zur anderen erstrecken.

Wenn der Verdampfer in vertikaler Richtung durchströmt ist, darf die Ausgleichsschicht die Oberseite des Verdampfers nicht vollständig überdecken, um den Luftstrom nicht zu blockieren. In diesem Fall umfasst die Ausgleichsschicht vorzugsweise zwei Matten, die sich über die Hauptseiten erstrecken, und die Matten verbindende, auf einer Oberseite des Verdampfers aufliegende Stege, zwischen denen Platz für den Durchtritt des Luftstroms verbleibt.

Die Stege und die zwei Matten können einteilig aus demselben Flachmaterial zugeschnitten sein.

Um ein Durchhängen der Matten an den Hauptflächen zu vermeiden, sollte die Zahl der Stege wenigstens drei sein.

Die Stege sollten zwar möglichst schmal sein, um die Luftzirkulation durch den Verdampfer nicht unnötig zu beeinträchtigen; dennoch sollte für einen stabilen Sitz der Ausgleichsschicht die Breite der Stege größer sein als der Abstand zwischen zwei benachbarten Lamellen des Verdampfers, so dass jeder Steg auf wenigstens einer Lamelle stabil aufliegt und nicht dazu neigt, in einen Zwischenraum zwischen zwei Lamellen abzurutschen.

Wenn eine Trennwand, die die Verdampferkammer von einer Lagerkammer trennt, demontierbar ist, kann die Ausgleichsschicht bei Bedarf in einem fertigen Kältegerät noch nachträglich montiert werden.

Wenn der Verdampfer mit einer der Trennwand gegenüberliegenden Wand der Verdampferkammer schwenkbar verbunden ist, z.B. über biegsame Kältemittelzu- und -ableitungen, dann kann zum Montieren der Ausgleichsschicht der Verdampfer von der gegenüberliegenden Wand fortgeschwenkt werden, so dass eine der Matten der Ausgleichsschicht in den so erweiterten Spalt zwischen Verdampfer und gegenüberliegender Wand bequem eingeschoben werden kann.

Die Ausgleichsschicht kann aus einem Schaumstoff bestehen, der geschlossenzellig sein sollte, um zu verhindern, dass er bei einem Abtauen des Verdampfers Tauwasser aufnimmt. Derartige Schaumstofffolien aus PE oder PP werden in der Verpackungsindustrie eingesetzt und sind preiswert verfügbar. Gut geeignet ist auch ein Material, das in massiver Form elastisch ist, insbesondere Silikon, denn wenn die Ausgleichsschicht von Hohlräumen frei ist, ist bereits aus diesem Grunde eine Wasseraufnahme ausgeschlossen.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: einen schematischen Querschnitt durch eine Verdampferkammer eines erfindungsgemäßen Kältegeräts gemäß einer ersten Ausgestaltung der Erfindung; und
- Fig. 2: eine auseinandergezogene Ansicht des Verdampfers, eines Wandabschnitts der Verdampferkammer und einer Ausgleichsschicht.

Fig. 1 zeigt einen schematischen Schnitt durch eine Verdampferkammer 1, einen Verdampfer 8 und deren Umgebung in einem Haushaltskältegerät. Die vertikal langgestreckte Verdampferkammer 1 ist im Korpus des Haushaltskältegeräts angrenzend an eine Rückwand des Korpus untergebracht, so dass ein Teil der Rückwand auch als eine Wand 2 der Verdampferkammer 1 fungiert. Der Korpus umfasst hier in fachüblicher Weise einen aus thermoplastischem Kunststoff tiefgezogenen Innenbehälter 4, eine feste Außenhaut und eine wärmedämmende Schaumstoffschicht 3, die einen Zwischenraum zwischen Innenbehälter und Außenhaut ausfüllt. Jeweils ein Teil des Innenbehälters 4 und der Schaumstoffschicht 3 sind in der Fig. 1 zu sehen.

Eine zweite Wand 5, die die Verdampferkammer 1 nach vorn begrenzt, ist hier durch eine steife, z.B. aus ungeschäumtem Polystyrol einteilig spritzgeformte Schale gebildet. In einer Öffnung der Wand 5 ist ein Ventilator 6 montiert, um Kaltluft aus der Verdampferkammer 1 abzusaugen und sie über eine Druckammer 7 an der anderen Seite der Wand 5 auf eine Lagerkammer 9 des Kältegeräts, die ihrerseits durch eine Zwischenwand 10 von der Druckkammer 7 getrennt ist, und eventuelle weitere Lagerkammern des Kältegeräts zu verteilen.

In der Verdampferkammer 1 ist der im Wesentlichen quaderförmige Verdampfer 8 untergebracht. Es handelt sich hier um einen an sich bekannten Lamellenverdampfer mit einer Vielzahl von zueinander und zur Schnittebene der Fig. 1 parallelen Lamellen, die durch eine sie kreuzende Kältemittelleitung 11 verbunden sind.

Der Ventilator 6 saugt Luft von oben nach unten durch den Verdampfer 8, d.h. die Oberseite des Verdampfers 8 bildet eine Anströmseite 13, über die aus der Lagerkammer 9 oder den Lagerkammern abgesaugte Luft in den Verdampfer 8 eintritt, und die dem Ventilator 6 zugewandte Unterseite bildet eine Abströmseite 12 des Verdampfers 8.

Zwischen Hauptseiten 15, 16 des Verdampfers 8 und den Wänden 2, 5 der Verdampferkammer 1 ist jeweils eine Matte 17 bzw. 18 aus einem biegeschlaffen, aber unter Scherbelastung elastischem Material, etwa aus PE-Schaum oder Silikon, eingeklemmt. Wenn der Verdampfer 8 sich im Betrieb abkühlt und wieder erwärmt, werden die Matten 17, 18 jeweils auf Scherung beansprucht, sofern die auftretenden Scherkräfte jedoch nicht groß genug werden, um den Haftwiderstand an einer Seite der Matte 17 bzw. 18 zu überwinden, kommt es zu keinem abrupten Verrutschen zwischen den Matten 17, 18 und dem Verdampfer 8 bzw. den Wänden 2, 5, so dass keine Knackgeräusche auftreten. Um die Scherkräfte zu verringern, kann die Härte des Materials der Matten 17, 18 niedrig gewählt werden, oder es kann ihre Stärke erhöht werden. In der Praxis erweist sich eine Stärke der Matten 17, 18 zwischen 0,5 und 2mm als geeignet, um einerseits ein Material verwenden zu können, das die erforderliche Nachgiebigkeit im Betrieb aufweist, und andererseits eine für eine problemlose Handhabung der Matten 17, 18 beim Einbau ausreichende Festigkeit zu erzielen.

Die Matten 17, 18 sind durch Stege 19, die sich über die Anströmseite 13 des Verdampfers 8 erstrecken, einteilig zu einer Ausgleichsschicht 20 verbunden. Die Ausgleichsschicht 20 kann mit minimalem Aufwand aus Flachmaterial zugeschnitten werden. Wie die perspektivische Ansicht der Ausgleichsschicht 20 in Fig. 2 zeigt, erlauben ausgedehnte Öffnungen 21 zwischen den Stegen 19 einen weitgehend ungehinderten Zutritt von Luft zur Anströmseite 13 des Verdampfers 8. Die Ausgleichsschicht 20 kann bereits beim Zusammenbau des Kältegeräts über den Verdampfer 8 gehängt und zusammen mit diesem in den Korpus des Kältegeräts eingebaut werden. Indem die Stege 19 jeweils breiter sind als der Abstand zwischen zwei benachbarten Lamellen 10, kann verhindert werden, dass sie in einen Zwischenraum zwischen zwei Lamellen 10 hineinrutschen, so dass die Matten 17, 18 an den Hauptseiten 15,16 des Verdampfers 8 eben und faltenfrei hängen.

Die Ausgleichsschicht 20 kann aber auch in einem fertigen Kältegerät bequem nachgerüstet werden, wie anhand von Fig. 2 veranschaulicht werden soll.

Fig. 2 veranschaulicht die Anbringung der Ausgleichsschicht 20 anhand einer auseinandergezogenen Ansicht der Ausgleichsschicht 20, des Verdampfers 8 und der Wand 5.

An einer linken Flanke des Verdampfers 8 erkennt man zwei vorspringende Rohrbögen 22, die Teil der Kältemittelleitung 11 des Verdampfers 8 sind. Ein Vorsprung 23 der Wand 5 ist vorgesehen, um im zusammengebauten Zustand den oberen der beiden Rohrbögen 22 zu unterstützen. An der gegenüberliegenden Flanke des Verdampfers 8 sind gegeneinander höhenversetzt ein Kältemitteleinlass 25 und ein Auslass 26 gezeigt; einer von diesen kann in analoger Weise zum oberen Rohrbogen 11 auf einem Vorsprung 24 der Zwischenwand 20 abgestützt sein. Kältemittelein- und -auslass 25, 26 erstrecken sich im montierten Zustand durch die der Hauptseite 15 des Verdampfers 8 gegenüberliegende, in Fig. 4 nicht gezeigte Wand 2 der Verdampferkammer 1 hindurch und sind innerhalb der Schaumstoffschicht 3 mit anderen Leitungen verlötet.

Um die Ausgleichsschicht 20 nachträglich zu montieren, werden zunächst die Wände 10, 5 entfernt, so dass der Verdampfer 8 von Seiten der Lagerkammer 9 her frei liegt. Der Verdampfer 8 kann nun unter geringfügiger, elastischer Verbiegung von Ein- und Auslass 25, 26 von der Innenbehälter-Rückwand 19 abgespreizt werden, so dass zwischen beiden ein Spalt entsteht, der breit genug ist, um die Matte 17 von oben oder von der Seite der Rohrbögen 11 her hineinzuschieben.

Bevor anschließend die Wand 5 wieder montiert wird, können auch die Vorsprünge 23, 24, insbesondere an ihren den Rohrbogen 22 oder den Kältemitteleinlass 25 abstützenden Oberseiten, mit einem Stück der Ausgleichsschicht beklebt werden, um auch hier die Ausbildung einer Eisbrücke zwischen Verdampfer 8 und Wand 5 zu verhindern.

### BEZUGSZEICHEN

- 1: Verdampferkammer
- 2: Wand
- 3: Schaumstoffschicht
- 4: Innenbehälter
- 5: Wand
- 6: Ventilator
- 7: Druckkammer
- 8: Verdampfer
- 9: Lagerkammer
- 10: Zwischenwand
- 11: Kältemittelleitung
- 12: Abströmseite
- 13: Anströmseite
- 15: Hauptseite
- 16: Hauptseite
- 17: Matte
- 18: Matte
- 19: Steg
- 20: Ausgleichsschicht
- 21: Öffnung
- 22: Rohrbogen
- 23: Vorsprung
- 24: Vorsprung
- 25: Kältemitteleinlass
- 26: Kältemittelauslass

## Patentansprüche

1. Kältegerät mit einem in einer Verdampferkammer (1) angeordneten, zwangsdurchlüfteten Verdampfer (8), **dadurch gekennzeichnet, dass** eine elastisch verformbare Ausgleichsschicht (20) auf einer oberen Flanke des Verdampfers (8) aufliegt und sich über zwei einander gegenüberliegende Hauptseiten (15, 16) des Verdampfers (8) erstreckt.

2. Kältegerät nach Anspruch 1, **dadurch gekennzeichnet, dass** der Verdampfer (8) ein Lamellenverdampfer ist, wobei Lamellen (10) des Verdampfers (8) sich von der einen Hauptseite (15) zur anderen (16) erstrecken.

3. Kältegerät nach Anspruch 1 oder 2, **dadurch gekennzeichnet, dass** der Verdampfer (8) in vertikaler Richtung durchströmt ist und dass die Ausgleichsschicht zwei Matten (17, 18) und die Matten (17, 18) verbindende, auf einer Oberseite des Verdampfers (8) aufliegende Stege (19) umfasst.

4. Kältegerät nach Anspruch 3, **dadurch gekennzeichnet, dass** die Stege (19) und die zwei Matten (17, 18) einteilig aus Flachmaterial zugeschnitten sind.

5. Kältegerät nach Anspruch 3 oder 4, **dadurch gekennzeichnet, dass** die Zahl der Stege (19) wenigstens drei ist.

6. Kältegerät nach Anspruch 3, 4 oder 5, **dadurch gekennzeichnet, dass** die Breite der Stege (19) wenigstens dem Abstand zwischen zwei benachbarten Lamellen (10) des Verdampfers (8) entspricht.

7. Kältegerät nach einem der vorhergehenden Ansprüche, **dadurch gekennzeichnet, dass** eine Trennwand (5, 10), die die Verdampferkammer (1) von einer Lagerkammer (9) trennt, demontierbar ist.

8. Kältegerät nach Anspruch 7, **dadurch gekennzeichnet, dass** der Verdampfer (8) mit einer der Trennwand (5) gegenüberliegenden Wand (2) der Verdampferkammer (1) schwenkbar verbunden ist.

9. Kältegerät nach einem der vorhergehenden Ansprüche, **dadurch gekennzeichnet, dass** die Ausgleichsschicht (20) aus Silikon oder aus einem geschlossenzelligen Schaumstoff besteht.

10. Kältegerät nach einem der vorhergehenden Ansprüche, **dadurch gekennzeichnet, dass** die Ausgleichsschicht (20) eine Stärke zwischen 0,5 und 2 mm aufweist.
